# FASCICULE DE BREVET EUROPEEN

(11) **EP 0 417 831 B1**
(45) Date de publication et mention de la délivrance du brevet: **20.10.1993**
(21) Numéro de dépôt: 90202332.4
(22) Date de dépôt: 03.09.1990
(51) Int. Cl.: B28B 3/00, B28B 3/08, B28B 13/02

(54) **Procédé et dispositif pour produire des blocs en terre**
Verfahren und Vorrichtung zum Herstellen von irdenen Blöcken
Process and apparatus for making earthen blocks

(30) Priorité: 13.09.1989 BE 8900971
(43) Date de publication de la demande: 20.03.1991
(73) Titulaire: Juda, Françoise Claire, Echternach (LU)
(72) Inventeur: Taddei, Virgile Serge, B-1190 Bruxelles (BE)
(74) Mandataire: Claeys, Pierre

(56) Documents cités:
- WO-A-89/02820
- BE-A- 877 553
- DE-A- 1 805 405
- DE-A- 2 203 288
- DE-A- 3 332 969
- DE-A- 3 505 465
- DE-C- 91 753
- FR-A- 325 964
- FR-A- 2 643 016
- GB-A- 192 307
- GB-A- 273 863
- GB-A- 2 077 957
- GB-A- 2 088 331
- US-A- 3 187 401
- US-A- 4 260 346
- US-A- 4 260 352
- PATENT ABSTRACTS OF JAPAN, vol. 7, no. 215 (M-244)[1360], 22 septembre 1983; & JP-A-58 110 199 (NITSUKEI K.K.) 30-06-1983

## Description

L'invention concerne un procédé pour produire des blocs en terre, en particulier des blocs stabilisés à froid, comprenant les étapes suivantes :
- le remplissage d'un espace (11) de moulage avec une matière à mouler comprenant au moins de la terre,
- une première phase d'application, après le remplissage, par déplacement d'un premier poinçon (8) d'une force de précompression sur ladite matière, suivie
- d'une deuxième phase d'application par déplacement du premier (8) poinçon d'une force de compression qui est supérieure à la force de précompression,
- entraînement par la matière à mouler des parois latérales de l'espace de moulage dans le même sens que celui de la force de compression.

L'invention concerne également un dispositif pour la mise en oeuvre du procédé de production des blocs en terre, en particulier des blocs stabilisés à froid, comprenant un tiroir et une unité de remplissage agencée pour remplir ledit tiroir d'une matière à mouler, ainsi que des moyens pour déplacer ledit tiroir et l'amener vers un espace de moulage et le vider dans ledit espace de moulage, ledit dispositif comprenant en outre une presse agencée pour comprimer ladite matière introduite dans l'espace de moulage et en former un bloc, ladite presse comportant une première respectivement une seconde presse ayant un premier respectivement un second poinçon ainsi que des premiers moyens permettant le déplacement des parois latérales de l'espace de moulage dans le même sens que celui dans lequel le premier poinçon est déplacé.

Un tel procédé est connu du brevet français FR-A-325.964. Après remplissage de l'espace de moulage, dont les parois latérales sont formées par un moule amovible et le fond par un deuxième poinçon fixe, le premier poinçon applique durant la première phase une force de précompression sur la matière à mouler. A un certain moment quelconque de cette précompression des parois latérales de l'espace de moulage sont entraînées par le grand frottement qu'exerce la matière comprimée sur ces parois. Durant la deuxième phase de compression les parois latérales de l'espace de moulage restent immobiles. Ceci permet à la pièce moulée d'être successivement exposée à la force de précompression sur les deux faces de compression permettant ainsi à l'air de s'échapper sans aucun empêchement jusqu'à l'application de la force de compression.

Un tel dispositif est connu par le brevet belge BE-A-877.553. Dans le dispositif connu, un tiroir est rempli d'une matière à mouler, en particulier une matière préalablement malaxée et constituée de terre ou de sable, de ciment et d'eau. Le tiroir est déplacé au-dessus d'un espace de moulage où il est vidé. Une presse pourvue d'un premier poinçon applique alors une pression sur la matière introduite dans l'espace de moulage afin de comprimer cette matière et d'en faire un bloc ou une brique. Pendant l'opération de moulage par compression, les parois latérales de l'espace de moulage sont déplacées sous l'effet d'entraînement de la masse à mouler dont la densité augmente.

Un désavantage du procédé et du dispositif connus est qu'uniquement les parois latérales de l'espace de moulage sont entraînées durant la compression. Le fond de cet espace, formé par le deuxième poinçon reste immobile car le deuxième poinçon est fixe. L'effet que l'on obtient de l'entraînement des parois est ainsi limité aux flancs latéraux du bloc. Ceci a pour conséquence que la compression de la matière ne se fait pas de façon adéquate. De plus suivant le procédé connu, l'entraînement des parois latérales est réalisé durant la phase première de précompression alors que la formation du bloc n'est pas encore achevée. Ceci peut alors entraîner une malformation des blocs, qui sont alors inutilisables.

Le but de l'invention est de réaliser un procédé et un dispositif qui amène une solution au désavantage mentionné.

A cette fin, un procédé suivant l'invention est caractérisé en ce que l'entraînement par la matière à mouler des parois latérales et d'un deuxième poinçon formant une paroi de fond de l'espace de moulage est réalisé durant une troisième phase qui suit la deuxième phase.

Un dispositif suivant l'invention est caractérisé en ce que la presse comprend des seconds moyens agencés pour appliquer à l'aide dudit premier poinçon une précompression d'une force inférieure à la force de compression à la matière à mouler, lesdits premiers moyens étant agencés pour déplacer ,lors de ladite troisième phase, le second poinçon sensiblement simultanément au déplacement des parois latérales et dans le même sens que celui des parois latérales.

La précompression, dont la force est inférieure à celle de la compression, permet à la matière introduite dans l'espace de moulage de se tasser et le cas échéant de faire sauter d'éventuels pont de terre qui se seraient formés durant le remplissage. Lorsque la matière a été tassée à l'aide de la précompression, la force de compression, supérieure à celle de la précompression, appliquée durant la deuxième et la troisième phase est répartie de façon uniforme sur toute la matière et donc l'effet d'entraînement de la masse à mouler sur l'ensemble des parois de l'espace de moulage est meilleur résultant en une meilleure compression et donc en une meilleure formation des blocs. Le fait d'entraîner les parois latérales et le fond de l'espace de moulage durant la troisième phase de compression permet à la force de friction de la matière sur les parois, qui est la plus élevé durant cette troisième phase de compression, de se libérer sur les parois. La force de friction ne perturbe ainsi pas la compression.

Une forme de réalisation préférentielle d'un procédé suivant l'invention est caractérisée en ce que vers la fin du vidage du tiroir une impulsion d'air comprimé est injectée dans ledit tiroir. L'impulsion d'air comprimé permet un meilleur vidage du tiroir et donc un meilleur remplissage, ce qui à son tour mène à une meilleure formation des blocs. Il faut noter que l'utilisation d'air comprimé en tant que telle est connu du brevet US-A-3187401. Toutefois suivant ce brevet US, la matière à mouler est préalablement mélangée à de l'air comprimé et le mélange ainsi formé est soufflé dans le tiroir. Le présent procédé se distingue du brevet US par le fait que l'impulsion d'air comprimé est réalisé à la fin de la vidange du tiroir et qu'il n'y a donc pas de mélange air comprimé - matière qui est soufflé dans l'espace de moulage.

Il arrive régulièrement que le tiroir ne se remplit pas convenablement dû au fait que des ponts de terre se forment, causant ainsi non seulement un remplissage insuffisant du tiroir mais également la formation d'un bloc inutilisable puisque trop fragile par manque d'homogénéité. Afin de remédier à ce problème, un dispositif suivant l'invention est caractérisé en ce qu'il comporte une unité de vérification pour vérifier à l'aide d'un signal ultrason si ledit tiroir a été rempli jusqu'à un niveau prédéterminé et pour émettre un signal de contrôle en cas d'un remplissage insuffisant. Grâce à l'unité de vérification, il est maintenant relativement facile de contrôler le niveau de remplissage du tiroir. De plus, l'emploi d'un signal ultrason offre l'avantage de pouvoir effectuer facilement ce contrôle sans devoir introduire un élément de mesure dans le tiroir. Le signal de contrôle émis lors d'un remplissage insuffisant permet d'intervenir afin de ne pas produire un bloc hétérogène.

Une forme préférentielle de réalisation d'un dispositif suivant l'invention est caractérisée en ce que l'unité de vérification est reliée à l'unité de remplissage et est agencée pour engendrer sous contrôle dudit signal de contrôle un signal de remplissage et le transmettre à l'unité de remplissage pour activer cette dernière. Ceci permet d'effectuer un remplissage complémentaire lorsqu'une quantité insuffisante de matière a été introduite dans le tiroir.

De préférence, l'unité de vérification est agencée pour mesurer le degré de remplissage dudit tiroir et pour inclure dans ledit signal de remplissage une indication de la quantité manquante à ajouter pour atteindre ledit niveau prédéterminé. La quantité de matière à ajouter peut ainsi être déterminée.

Une autre forme préférentielle de réalisation d'un dispositif suivant l'invention est caractérisée en ce que ledit tiroir est relié à une unité de vibration agencée pour soumettre ledit tiroir à une vibration. Ainsi, on parvient à éviter la formation d'éventuels ponts de terre.

De préférence, l'unité de vibration est constituée d'une aiguille agencée pour vibrer à une fréquence ultrason. Les ultrasons sont tout à fait appropriés pour faire sauter des ponts de terre.

L'invention sera maintenant décrite plus en détail à l'aide du dessin qui représente un exemple de réalisation d'un dispositif suivant l'invention. Il va de soi que l'invention n'est pas limitée à l'exemple illustré et que, dans le cadre de l'invention telle que décrite dans les revendications, d'autres formes de réalisation sont également possibles. Dans le dessin :

La figure 1 illustre de façon schématique un exemple d'un dispositif suivant l'invention.

La figure 2 illustre de façon schématique un organe de commande pour un dispositif suivant l'invention.

La figure 3 illustre un dispositif suivant l'invention aménagé dans un container.

La figure 4 illustre à l'aide d'un organigramme le fonctionnement d'un dispositif suivant l'invention.

La figure 5, 6 et 7 illustrent les différentes phases du procédé suivant l'invention.

Dans les figures, une même référence indique un même élément ou un élément analogue.

La figure 1 illustre de façon schématique un exemple d'un dispositif pour produire des blocs en terre suivant l'invention. Par un bloc en terre on entend des briques, des tuiles ou autres éléments de construction fabriqués à partir d'une matière à mouler contenant entre autres de la terre, du ciment et de l'eau. En particulier il s'agit de blocs stabilisés à froid, c'est-à-dire des blocs produits sans cuisson. Les blocs peuvent avoir différentes formes ou configurations et être de dimensions différentes. De préférence les blocs sont des blocs à emboîtement, permettant une construction sans joints ou crépissage, et pourvus de passage interne pour y faire passer des canalisations. Un faible pourcentage de ciment, de préférence inférieur à 10 %, sert de liant à la matière. Cette matière à mouler est mélangée dans un malaxeur 1 agencé pour déverser la matière à mouler sur une unité de remplissage 2, par exemple formée d'une bande transporteuse, qui amène la matière à mouler vers un tiroir 3, de préférence pourvu d'un clapet 4. Une unité de vibration 25, par exemple formée d'une aiguille agencée pour vibrer à une fréquence ultrason, est avantageusement montée dans le tiroir 3 et permet de faire vibrer ce tiroir ainsi que la matière qui s'y trouve. Le tiroir 3 est monté sur des moyens de déplacement 5, par exemple un rail sur lequel est placé un chariot qui porte le tiroir. Le chariot peut être déplacé sur le rail, par exemple à l'aide d'un moteur (non illustré). Le chariot étant alors déplacé entre un point de remplissage situé en dessous d'une extrémité de la bande transporteuse 2 et un espace de moulage 11.

Un détecteur 6 à ultrason est monté au-dessus du tiroir 3 aux alentours de ladite extrémité de la bande transporteuse 2. Ce détecteur fait partie d'une unité de vérification qui sera décrite plus en détail ci-dessous. Le détecteur 6 à ultrason est agencé pour mesurer la hauteur à laquelle le tiroir 3 est rempli. A cette fin, le détecteur 6 émet un signal ultrason qui est réfléchi par la matière à mouler qui se trouve dans le tiroir. Le temps entre l'émission d'un signal et la réception du signal réfléchi indique la hauteur à laquelle le tiroir est rempli.

Lorsque le tiroir 3 se trouve au-dessus de l'espace de moulage 11, le clapet 4 est actionné afin qu'il ouvre le fond du tiroir pour déverser la matière à mouler dans l'espace de moulage 11. La matière à mouler est ensuite comprimée à l'aide d'une première 7, respectivement d'une deuxième 10 presse pourvue d'un premier 8, respectivement d'un deuxième 9, poinçon et disposée au-dessus, respectivement en dessous, de l'espace de moulage. Les presses sont de préférence des presses hydrauliques. Lorsque le bloc 12 a été fabriqué, il est évacué de l'espace de moulage, par exemple à l'aide du tiroir 3 qui pousse le bloc.

Il va de soi que la présence du clapet 4 sur le tiroir 3 est une forme de réalisation préférentielle. Le tiroir peut également être sans fond et que ce soit la surface de la table qui forme le fond du tiroir. La matière serait ainsi poussée sur la table et tomberait alors dans l'espace de moulage 11.

Dans une autre forme de réalisation du dispositif suivant l'invention le tiroir comporte au moins un injecteur 27 agencé pour injecter une impulsion d'air comprimée dans ledit tiroir. A cette fin l'injecteur est relié à une source d'air comprimé telle que par exemple un compresseur non illustrée dans le dessin. L'injection d'air comprimée a lieu en cours de vidange du tiroir et permet d'évacuer du tiroir de la matière qui y serait restée accrochée. Afin d'empêcher que des restants de matière éclabousseraient de tous les côtés on n'injecte pas en continu de l'air comprimé, mais cet air comprimé est injecté par impulsion.

La gestion des différents mouvements des différents éléments du dispositif illustré à la figure 1 est réalisée à l'aide de l'organe de commande illustré de façon schématique à la figure 2. Cet organe de commande comporte une unité programmable 13, par exemple un "programmable controller" C20 commercialisé par la société OMRON Tateisi Electronics Co., Osaka 541, Japon. Cette unité programmable 13 comprend une ligne de communication 17 à laquelle sont reliés un microprocesseur 14, une première mémoire 15, par exemple une RAM et une deuxième mémoire 16, par exemple une EPROM. Une interface d'entrée/sortie 18 est également reliée à la ligne de communication 17. Cet interface d'entrée/sortie est agencé pour organiser l'échange d'informations entre l'unité programmable 13 et d'autres éléments du dispositif. Ainsi, cet interface d'entrée/sortie 18 est relié à un premier élément de contrôle 19 du détecteur 6, à un deuxième, respectivement troisième, élément de contrôle 20, respectivement 21, de la première 7, respectivement de la deuxième 10, presse, à un quatrième élément de contrôle 22 des moyens de déplacement 5, à un cinquième élément de contrôle 23 du clapet 4, à un sixième élément de contrôle de l'unité de vibration 25 et enfin à un septième élément de contrôle 26 du malaxeur 1.

Afin de faciliter le déplacement du dispositif suivant l'invention et ainsi de permettre la production de blocs en terre sur le site même où ils doivent être utilisés à des fins de construction, le dispositif est avantageusement installé à l'intérieur d'un container. La figure 3 illustre un dispositif suivant l'invention monté à l'intérieur d'un container.

Les figures 5, 6 et 7 illustrent les différentes positions du poinçon lors de la production d'un bloc en terre. Dans une première phase le premier poinçon 8 de la presse 7 descend, de préférence rapidement après que le remplissage de l'espace de moulage 11 a eu lieu. Ensuite, comme illustré à la figure 5, le premier poinçon 8 applique une précompression sur la matière à mouler ce qui a pour conséquence que le premier poinçon 8 descend légèrement dans l'espace de moulage. Lors de cette précompression on applique une force sensiblement inférieure à celle appliquée lors de la compression même. La précompression permet de tasser la matière à mouler.

Dans une deuxième phase, telle qu'illustrée à la figure 6, le premier poinçon descend davantage dans l'espace de moulage en compressant la matière à mouler. Une grande force de compression, supérieure à celle appliquée durant la précompression, est appliquée lors de cette phase. Une partie de la force de compression est distribuée sur les parois de l'espace de moulage.

Dans une troisième phase illustrée à la figure 7 la compression continue à être appliquée à la matière à mouler. Lors de cette phase la table 28 est entraînée vers le bas et le premier poinçon descend davantage en entraînant par l'intermédiaire de la matière le deuxième poinçon. L'entraînement de la table est essentiellement réalisée par la force appliquée sur les parois par la matière compressée. Durant la deuxième phase la table est maintenue en position par la seconde presse, par exemple en bloquant le verin hydraulique qui commande le déplacement du deuxième poinçon.

Lorsque la troisième phase est terminée la table descend davantage afin d'évacuer le bloc formé. La table remonte ensuite au niveau tel qu'illustré à la figure 5. En agissant de la façon décrite ci-dessus on obtient une double compression par un seul mouvement unidirectionnel.

En effet, le frottement entre grains de la matière à mouler fait qu'une partie de l'effort développé pour exécuter la compression, est reportée de grain en grain jusque sur les parois verticales de l'espace du moulage, de ce fait la matière se trouvant dans le fond du moule ne reçoit pas la totalité de l'effort de compression du fait qu'une partie de cet effort est transférée dans les parois de l'espace de moulage, d'où l'avantage d'une double compression qui permet de porter l'effort développé pour comprimer la matière contenue dans l'espace de moulage dans les parties supérieure et inférieure du bloc.

Lors de la descente du premier poinçon 8, la course de ce dernier est avantageusement limitée. A cette fin, il est prévu de loger un élément dans les parois de l'espace de moulage ou dans la première presse en permettant de détecter une position prédéterminée Cet élément est par exemple constitué d'un micro-interrupteur ou d'une cellule photoélectrique. Lorsque le premier poinçon a atteint cette position prédéterminée, qui correspond au maximum admis de sa course, cet élément déclenche un signal qui va immédiatement arrêter le mouvement du premier poinçon et empêcher ainsi que ce dernier s'enfonce davantage dans la matière. Ceci permet de former des blocs ayant une hauteur constante et prédéterminée avec une tolérance inférieure à 2 %.

Lorsqu'on produit des blocs à emboîtement il est important que la hauteur des blocs soit sensiblement constante et que la tolérance soit inférieure à 2 %. En effet, des variations de hauteur dans les blocs empêcheraient un emboîtage correct et donneraient un aspect non présentable à un mur construit de cette façon. Lorsque les blocs ont une hauteur sensiblement constante, leur emboîtage devient très facile et il n'est donc pas nécessaire d'appliquer ni des joints ni un crépissage. La double compression et, le cas échéant, le contrôle de la course du premier poinçon permettent de produire des blocs de hauteur constante et ayant une tolérance inférieure à 2 % puisque la force de compression est uniformément appliquée sur toute la matière.

Le fonctionnement du dispositif pour fabriquer des blocs en terre suivant l'invention sera maintenant décrit à l'aide de l'organigramme illustré à la figure 4. Cet organigramme représente les étapes importantes d'un programme de fabrication d'un bloc en terre. Ce programme est par exemple emmagasiné dans la mémoire EPROM 16 et les différentes commandes sont transmises par l'interface entrée/sortie 18 et les différents éléments de contrôle. Les différentes étapes seront maintenant décrites plus en détail.
30 STRT : C'est la mise en route du dispositif.
31 ACT 2 : La bande transporteuse 2 est activée.
32 O/C 1 : Le malaxeur 1 est ouvert durant la période de temps prédéterminée afin de déverser de la matière à mouler sur la bande transporteuse 2. La durée de cette période est fonction de la dimension du bloc à former et du débit du malaxeur. (On suppose ici que le remplissage du malaxeur est réalisé d'une façon conventionnelle).
33 VBR : La matière à mouler, amenée par la bande transporteuse 2 dans le tiroir 3 est secouée afin de faire sauter d'éventuels ponts de terre et de tasser la matière. Toutefois, il s'agit ici d'une forme préférentielle d'un dispositif suivant l'invention. Dans une réalisation de base, il est possible de ne pas inclure cette étape. La matière est secouée soit mécaniquement en faisant bouger le chariot, soit en faisant vibrer l'aiguille 25 à l'aide d'une impulsion transmise par l'élément de contrôle 24. L'émission d'une onde ultrason offre l'avantage de ne pas devoir bouger le chariot et de transmettre une forte énergie de vibration à la matière, faisant ainsi fortement vibrer la matière et sauter des ponts de terre. Dans une autre forme de réalisation la bande transporteuse pourrait déverser de la matière dans une trémie qui alimenterait alors le tiroir.
34 ACT 6 : Le détecteur 6 est activé par l'intermédiaire d'une impulsion envoyée à l'élément de contrôle 19. Le détecteur 6 émet alors une onde ultrason pour mesurer le niveau de remplissage du tiroir 2.
35 LVL? : Le niveau de remplissage du tiroir 3, tel que mesuré par le détecteur 6, est vérifié. A cette fin, le détecteur 6 vérifie le temps écoulé entre l'émission d'une onde ultrason et la réception de l'onde réfléchie. Ce temps est alors envoyé par l'intermédiaire de l'unité de contrôle 19 et l'interface 18 vers l'unité programmable 13. Cette unité 13 va alors vérifier si ce temps correspond à un temps prédéterminé. Au cas où ce temps est à peu près égal ou inférieur (y) au temps prédéterminé indiquant un niveau de remplissage prédéterminé du tiroir, le programme passe à l'étape 36. Dans le cas contraire (N), le programme passe à l'étape 38.
36 OFL? : L'unité programmable vérifie si ledit temps est inférieur au temps prédéterminé.
37 ALM : Si tel est le cas, un signal d'alarme est engendré indiquant que trop de matière a été introduite dans le tiroir. Le dispositif est alors automatiquement arrêté afin de ne pas produire un bloc inutilisable.
38 DTT : Au cas où trop peu de matière a été introduite dans le tiroir, l'unité programmable engendre un signal de contrôle. De préférence, ce signal de contrôle comporte également une indication pour indiquer combien de matière il manque dans le tiroir. A cette fin, l'unité programmable détermine par exemple la différence de temps entre le temps mesuré par le détecteur 6 et le temps prédéterminé.
39 FR : Le signal de contrôle est transformé en un signal de remplissage, qui est envoyé par l'intermédiaire de l'élément de contrôle 26 au malaxeur 1. Lorsque l'indication susdite a également été déterminée, celle-ci sera transformée en une autre indication indiquant le temps d'ouverture du malaxeur et cette autre indication sera introduite dans le signal de remplissage qui sera transmis au malaxeur. Dans une autre forme de réalisation, il serait également possible de régler le débit de la bande transporteuse 2 à l'aide du signal de remplissage. Après la formation du signal de remplissage, le programme est repris à partir de l'étape 32.
40 SHT : Lorsque le tiroir est convenablement rempli, les moyens de déplacement 5 sont activés par l'intermédiaire de l'élément de contrôle 22, afin de déplacer le tiroir 3 et de l'amener au-dessus de l'espace de moulage 11.
41 VSHT? : L'on vérifie si le tiroir se trouve bien au-dessus de l'espace de moulage. Ceci est par exemple réalisé à l'aide d'un détecteur (non repris dans le dessin), qui détecte la position du tiroir au-dessus de l'espace de moulage. Lorsque ce détecteur détecte que le tiroir se trouve au-dessus de l'espace de moulage, il envoie un signal à l'unité programmable 13 qui passe alors à l'étape 43.
42 ALM : Au cas où le signal indiquant la position du tiroir au-dessus de l'espace de moulage n'aurait pas été reçu durant une période de temps prédétermlné, un signal d'alarme est engendré et le dispositif est automatiquement arrêté afin de ne pas abîmer les presses.
43 EMP : Le tiroir est maintenant vidé en actionnant le clapet 4, et la matière à mouler tombe dans l'espace de moulage 11.
44 DPL 8/9 : Les poinçons 8 et 9 des presses 7 et 10 sont maintenant déplacés pour permettre la compression de la matière à mouler.
45 P8? : L'on vérifie si le poinçon 8 se trouve dans sa position de départ pour débuter la compression.
46 P9? : L'on vérifie si le poinçon 9 se trouve dans sa position de départ. La vérification de la position des poinçons 8 et 9 est nécessaire afin d'appliquer une force de compression égale sur la face supérieure et la face inférieure de la matière qui se trouve dans l'espace de moulage.
47 FL? : On vérifie si un drapeau (flag) a été positionné indiquant qu'un nouvel essai de positionner les poinçons a été effectué.
48 RT + BFL : Lorsque le poinçon 8 respectivement 9 n'est pas correctement positionné, un nouvel essai de positionnement est entrepris et un drapeau est positionné (un par poinçon).
49 ALM : Lorsqu'un drapeau a été positionné et qu'un ou les deux poinçons ne se trouve toujours pas correctement positionné, un signal d'alarme est engendré et le dispositif est automatiquement arrêté afin de ne pas abîmer les presses.
50 RS FL : Un drapeau qui aurait été positionné durant l'étape 48 est remis à zéro.
51 PPS : Une précompression est réalisée, par exemple à l'aide du poinçon 8. Cette précompression permet un tassement de la matière.
52 P8 + 9 : Les presses 7 et 10 sont activées afin d'appliquer à l'aide du poinçon 8 une pression sur la matière à mouler et à faire descendre la table 28 afin de former par compression de la matière un bloc en terre. Le cas échéant le poinçon 8 est limité dans sa course lorsque le dispositif est pourvu d'un élément permettant de détecter une position prédéterminée telle que mentionnée auparavant. Dans ce dernier cas cet élément envoie un signal au microprocesseur lorsque ladite position a été atteinte, ce qui provoque alors l'arrêt du mouvement du poinçon 8.
53 RM 8+9 : Les poinçons 8 et 9 sont retirés et le bloc est évacué de l'espace de moulage.
54 ST? : On vérifie si l'on désire arrêter le dispositif, si non le processus reprend à partir de l'étape 32.
54 STP : C'est la fin du programme.

Afin d'améliorer le glissement de la matière dans le tiroir, la paroi interne de ce dernier est avantageusement recouverte de polyéthylène.

Pour mieux faire descendre la terre dans le tiroir et ainsi empêcher la formation de ponts de terre, de l'air comprimé est avantageusement insufflé dans le tiroir.

## Revendications

1. Procédé pour produire des blocs en terre, en particulier des blocs stabilisés à froid, comprenant les étapes suivantes :
- le remplissage d'un espace (11) de moulage avec une matière à mouler comprenant au moins de la terre,
- une première phase d'application, après le remplissage, par déplacement d'un premier poinçon (8) d'une force de précompression sur ladite matière suivie,
- d'une deuxième phase d'application par déplacement du premier (8) poinçon d'une force de compression qui est supérieure à la force de précompression,
- entraînement par la matière à mouler des parois latérales de l'espace de moulage dans le même sens que celui de la force de compression, caractérisé en ce que l'entraînement par la matière à mouler des parois latérales et d'un deuxième (9) poinçon formant une paroi de fond de l'espace de moulage est réalisé durant une troisième phase qui suit la deuxième phase.

2. Procédé suivant la revendication 1, où ledit remplissage est réalisé en vidant un tiroir (3) rempli au préalable, caractérisé en ce que vers la fin du vidage du tiroir une impulsion d'air comprimé est injectée dans ledit tiroir.

3. Dispositif pour produire des blocs en terre, en particulier des blocs stabilisés à froid, selon le procédé suivant l'une des revendications 1 ou 2, comprenant un tiroir (3) et une unité de remplissage (1,2) agencée pour remplir ledit tiroir d'une matière à mouler, ainsi que des moyens (5) pour déplacer ledit tiroir et l'amener vers un espace (11) de moulage et le vider dans ledit espace de moulage, ledit dispositif comprenant en outre une presse agencée pour comprimer ladite matière introduite dans l'espace de moulage et en former un bloc (12), ladite presse comportant une première (7) respectivement une seconde (10) presse ayant un premier (8) respectivement un second (9) poinçon ainsi que des premiers moyens permettant le déplacement des parois latérales de l'espace de moulage dans le même sens que celui dans lequel le premier poinçon est déplacé, caractérisé en ce que la presse comprend des seconds moyens agencés pour appliquer à l'aide dudit premier poinçon une précompression d'une force inférieure à la force de compression à la matière à mouler, lesdits premiers moyens étant agencés pour déplacer, lors de ladite troisième phase, le second poinçon sensiblement simultanément au déplacement des parois latérales et dans le même sens que celui des parois latérales.

4. Dispositif suivant la revendication 3, caractérisé en ce qu'un injecteur (27) d'air comprimé est logé dans le tiroir (3).

5. Dispositif suivant l'une des revendications 3 ou 4, caractérisé en ce qu'il comporte une unité de vérification pour vérifier à l'aide d'un signal ultrason si ledit tiroir (4) a été rempli jusqu'à un niveau prédéterminé et pour émettre un signal de contrôle en cas d'un remplissage insuffisant.

6. Dispositif suivant la revendication 5, caractérisé en ce que l'unité (6) de vérification est reliée à l'unité (1,2) de remplissage et est agencée pour engendrer sous contrôle dudit signal de contrôle un signal de remplissage et le transmettre à l'unité de remplissage pour activer cette dernière.

7. Dispositif suivant la revendication 6, caractérisé en ce que l'unité (6) de vérification est agencée pour mesurer le degré de remplissage dudit tiroir et pour inclure dans ledit signal de remplissage une indication indiquant combien il faut ajouter pour atteindre ledit niveau prédéterminé.

8. Dispositif suivant la revendication 7, caractérisé en ce que ladite indication est une indication du temps d'ouverture de l'unité de remplissage.

9. Dispositif suivant l'une des revendications 3 à 8, caractérisé en ce que ledit tiroir (3) est relié à une unité (25) de vibration agencée pour soumettre ledit tiroir à une vibration.

10. Dispositif suivant la revendication 9, caractérisé en ce que l'unité (25) de vibration est constituée d'une aiguille agencée pour vibrer à une fréquence ultra-son.

11. Dispositif suivant la revendication 3, caractérisé en ce que le dispositif comporte une autre unité de vérification agencée pour vérifier la position d'au moins un poinçon durant la précompression.

12. Dispositif suivant l'une des revendications 3 à 11, caractérisé en ce qu'il est aménagé à l'intérieur d'un container.

## Patentansprüche

1. Verfahren zum Herstellen von irdenen Blöcken, insbesondere kaltstabilisierten bzw. kaltverfestigten Blöcken, das folgende Schritte enthält:
- das Auffüllen eines Formraums (11) mit einem Formmaterial, das wenigstens Erde enthält,
- ein erste Anpreßphase des genannten Materials, nach dem Füllen, durch Verschieben eines ersten Stempels (8) mit einer Vorkompressionskraft, gefolgt von
- einer zweiten Anpreßphase durch Verschieben des ersten (8) Stempels durch eine Kompressionskraft, die höher ist als die Vorkompressionskraft,
- Mitnahme, durch das zu formende Material, der Seitenwände des Formraums in die gleiche Richtung wie die der Kompressionskraft, dadurch **gekennzeichnet,**
daß die Mitnahme der Seitenwände und eines zweiten (9) Stempels, der eine Bodenwand des Formraums bildet, realisiert wird durch das zu formende Material während einer dritten Phase, die auf die zweite Phase folgt.

2. Verfahren nach Anspruch 1, bei dem das genannte Füllen durchgeführt wird mittels Entleerung eines vorher aufgefüllten Schubkastens (3), dadurch gekennzeichnet, daß gegen das Ende des Entleerens des Schubkastens ein Druckluftstoß eingeleitet wird in den genannten Schubkasten.

3. Vorrichtung zum Herstellen von irdenen Blöcken, insbesondere kaltstabilisierten Blöcken, nach einem der Ansprüche 1 oder 2, enthaltend einen Schubkasten (3) und eine Fülleinheit (1, 2), angebracht um den genannten Schubkasten mit einem zu formenden Material zu füllen, sowie Einrichtungen (5), um den Schubkasten zu verschieben und ihn einem Formraum (11) zuzuführen und ihn in den genannten Formraum zu entleeren, wobei die genannte Vorrichtung außerdem eine Presse umfaßt, angeordnet, um das in den Formraum eingeführte Material zu komprimieren, und daraus einen Block (12) zu formen, wobei die genannte Presse eine erste (7), bzw. eine zweite (10) Presse umfaßt, die einen ersten (8) bzw. einen zweiten (9) Stempel enthält, sowie erste Einrichtungen, welche die Verschiebung der Seitenwände des Formraums ermöglichen, in der gleichen Richtung, in welcher der erste Stempel Verschoben wird, dadurch gekennzeichnet, daß die Presse zweite Einrichtungen umfaßt, angebracht, um durch den ersten Stempel an dem zu formenden Material eine Vorkompression durchzuführen mit einem Kraftaufwand, der geringer ist als der Kompressionskraftaufwand, wobei die ersten Einrichtungen angebracht sind, um während der dritten Phase den zweiten Stempel ungefähr simultan zu der Verschiebung der Seitenwände zu Verschieben, und in derselben Richtung wie die der Seitenwände.

4. Vorrichtung nach Anspruch 3, dadurch gekennzeichnet, daß ein Druckluftinjektor (27) in dem Schubkasten (3) untergebracht ist.

5. Vorrichtung nach einem der Ansprüche 3 oder 4, dadurch gekennzeichnet, daß er eine Prüfeinheit enthält, um mittels eines Ultraschallsignals zu überprüfen, ob der genannte Schubkasten (4) gefüllt worden ist bis auf ein vorbestimmtes Niveau, und um im Falle einer ungenügenden Füllung ein Kontrollsignal auszusenden.

6. Vorrichtung nach Anspruch 5, dadurch gekennzeichnet, daß die Prüfeinheit (6) verbunden ist mit der Fülleinheit (1, 2), und eingerichtet ist, um, gesteuert von dem genannten Kontrollsignal, ein Füllsignal zu erzeugen und es an die Fülleinheit zu übertragen, um diese letztere zu aktivieren.

7. Vorrichtung nach Anspruch 6, dadurch gekennzeichnet, daß die Prüfeinheit (6) eingerichtet ist, um den Füllungsgrad des gennanten Schubkastens zu messen, und dem gennanten Füllsignal eine Angabe beizufügen, die angibt, wieviel man hinzufügen muß, um das genannte vorbestimmtee Niveau zu erreichen.

8. Vorrichtung nach Anspruch 7, dadurch gekennzeichnet, daß die genannte Angabe eine Angabe der Öffnungzeit der Fülleinheit ist.

9. Vorrichtung nach einem der Ansprüche 3 bis 8, dadurch gekennzeichnet, daß der genannte Schubkasten (3) verbunden ist mit einer Vibrationseinheit (25), eingerichtet, um den Schubkasten einer Vibration auszusetzen.

10. Vorrichtung nach Anspruch 9, dadurch gekennzeichnet, daß die Vibrationeinheit (25) durch eine Nadel gebildet wird, eingerichtet, um mit einer Frequenz im Ultraschallbereich zu vibrieren.

11. Vorrichtung nach Anspruch 3, dadurch gekennzeichnet, daß die Vorrichtung eine weitere Prüfeinheit umfaßt, eingerichtet, um die Stellung von wenigstens einem Stempel während der Vorkompression zu überprüfen.

12. Vorrichtung nach einem der Ansprüche 3 bis 11, dadurch gekennzeichnet, daß sie im Innern eines Containers angeordnet ist.

## Claims

1. A method of producing blocks of earth, more particularly blocks stabilised when cold, comprising the following steps:
filling a moulding space (11) with a material for moulding, comprising earth at least,
a first phase of application, via a first punch (8) and after filling, of a precompressive force exerted on the material, followed by a
second phase of application by moving the first punch (8), of a compressive force greater than the precompressive force,
using the moulding material to drive the side walls of the moulding space in the same direction as the compressive force, characterised in that the side walls and a second punch forming a back wall of the moulding space are driven by the moulding material during a third phase which follows the second phase.

2. A method according to claim 1, where filling is brought about by emptying a previously-filled slide valve (3), characterised in that towards the end of emptying the valve slide, a compressed air pulse is injected into the slide valve.

3. A device for producing blocks of earth, more particularly blocks stabilised when cold, by the method according to claim 1 or 2, comprising a slide valve (3) and a filling unit (1, 2) adapted to fill the slide valve with a moulding material and means (5) for moving the slide valve and bringing it towards a moulding space (11) and emptying it into the moulding space, the device also comprising a press adapted to compress the material introduced into the moulding space and to shape it into a block (12), the press comprising a first press (7) with a first punch (8) and a second press (10) with a second punch (9) and first means for moving the side walls of the moulding space in the same direction as that in which the first punch is moved, characterised in that the press comprises second means adapted, via the first punch, to subject the moulding material to a precompressive force less than the compressive force, the first means being adapted to move the second punch during the third phase, substantially simultaneously with the motion of the side walls and in the same direction as that of the side walls.

4. A device according to claim 3, characterised in that a compressed-air injector (27) is disposed in the slide valve (3).

5. A device according to claim 3 or 4, characterised in that it comprises a checking unit for checking, by means of an ultrasonic signal, whether the slide valve (4) has been filled to a predetermined level, and for transmitting a monitoring signal if the filling is insufficient.

6. A device according to claim 5, characterised in that the checking unit (6) is connected to the filling unit (1, 2) and is adapted, under the control of the monitoring signal, to generate a filling signal and transmit it to the filling unit in order to actuate it.

7. A device according to claim 6, characterised in that the checking unit (6) is adapted to measure the extent to which the slide valve is filled and to include in the filling signal an indication showing how much must be added to reach the predetermined value.

8. A device according to claim 7, characterised in that the indication indicates the time during which the filling unit is open.

9. A device according to any of claims 3 to 8, characterised in that the slide valve (3) is connected to a vibration unit (25) for vibrating the slide valve.

10. A device according to claim 9, characterised in that the vibration unit (25) comprises a needle adapted to vibrate at an ultrasonic frequency.

11. A device according to claim 3, characterised in that the device comprises another checking unit adapted to check the position of at least one punch during precompression.

12. A device according to any of claims 3 to 11, characterised in that it is disposed inside a container.
